# EUROPÄISCHE PATENTSCHRIFT

(11) **EP 3 121 016 B1**
(45) Veröffentlichungstag und Bekanntmachung des Hinweises auf die Patenterteilung: **25.04.2018**
(21) Anmeldenummer: 15177439.5
(22) Anmeldetag: 20.07.2015
(51) Int. Cl.: B41J 3/407, B41J 11/00, B41J 11/06

(54) **VORRICHTUNG UND VERFAHREN ZUM VORBEHANDELN UND BEDRUCKEN VON TEXTILEN OBERFLÄCHEN**
DEVICE AND METHOD FOR PRETREATING AND PRINTING TEXTILE SURFACES
DISPOSITIF ET PROCEDE DE PRE-TRAITEMENT ET D'IMPRESSION DE SURFACES TEXTILES

(43) Veröffentlichungstag der Anmeldung: 25.01.2017
(73) Patentinhaber: Schiestl, Angelo, 6336 Langkampfen (AT)
(72) Erfinder: SCHIESTL, Angelo, 6336 Langkampfen (AT)
(74) Vertreter: Wunderlich & Heim Patentanwälte Partnerschaftsgesellschaft mbB

(56) Entgegenhaltungen:
- EP-A2- 2 481 593
- JP-A- 2002 155 464

## Beschreibung

Die Erfindung betrifft eine Vorrichtung zum Vorbehandeln und Bedrucken von textilen Oberflächen nach dem Oberbegriff des Anspruchs 1.
Eine solche Vorrichtung weist mindestens eine Palette zum Aufnehmen und Halten eines zu bedruckenden Textils, wobei das Textil zum Bedrucken auf einer Druckseite vorgesehen ist, eine Vorbehandlungseinrichtung, mittels welcher das Textil vor einem Bedrucken vorbehandelbar ist, wobei auf dem Textil ein Vorbehandlungsfluid in einem Vorbehandlungsbereich aufgebracht ist, eine Druckeinrichtung mit mindestens einem Druckkopf, mittels welchem das Textil in dem Vorbehandlungsbereich mit dem Druckbild bedruckbar ist, eine Verfahreinrichtung, mittels welcher die mindestens eine Palette relativ zu der Vorbehandlungseinrichtung und der Druckeinrichtung verfahrbar ist, und eine programmierbare Steuereinrichtung auf, mittels welcher die Druckeinrichtung, die Vorbehandlungseinrichtung und/oder die Verfahreinrichtung steuerbar sind.
Weiterhin betrifft die Erfindung ein Verfahren zum Vorbehandeln und Bedrucken von textilen Oberflächen nach dem Oberbegriff des Anspruchs 9. Bei einem solchen Verfahren wird ein Textil mittels einer Vorbehandlungseinrichtung vor einem Bedrucken vorbehandelt, wobei ein Vorbehandlungsfluid in einem Vorbehandlungsbereich aufgebracht wird, bedruckt eine Druckeinrichtung, mit mindestens einem Druckkopf, das Textil in dem Vorbehandlungsbereich mit einem Druckbild, steuert eine programmierbaren Steuereinrichtung die Druckeinrichtung und/oder die Vorbehandlungseinrichtung.

Eine gattungsgemäße Vorrichtung und ein entsprechendes Verfahren zum Vorbehandeln und Bedrucken von textilen Oberflächen ist zum Beispiel aus der EP 2 481 593 A1 bekannt. Bei dieser Vorrichtung und dem entsprechenden Verfahren ist eine Benetzungszusammensetzung vorgesehen, mittels welcher eine zu bedruckende textile Oberfläche vorbehandelt wird, um in einem zweiten Schritt ein Druckbild auf die vorbehandelte textile Oberfläche aufzutragen. Hierbei wird die Vorbehandlungsflüssigkeit flächig auf einer Druckseite des zu bedruckenden Textils aufgetragen.

Die Chemikalien einer Benetzungszusammensetzung sollen einerseits verhindern, dass Farbtröpfchen, welche durch eine Druckeinrichtung auf das Textil aufgetragen werden, durch Kapillarkräfte sowie andere physikalische und/oder chemische Prozesse in den Fasern des Textils verlaufen, was eine Unschärfe des Druckbilds bewirken kann. Somit kann eine erste Funktion der Benetzungszusammensetzung darin bestehen, die Stabilität des Druckbildes auf der textilen Oberfläche zu gewährleisten.

Andererseits sollen die verwendeten Chemikalien des Vorbehandlungsfluids die Bindungsfähigkeit der auf das Textil aufgetragenen Farbtröpfchen an die Fasern des Gewebes positiv beeinflussen und somit die Bindung des Druckbilds an die textile Oberfläche an der vorgesehenen Position auf dem Textil stärken und beschleunigen.

Beispielsweise durch Reaktion des Vorbehandlungsfluids mit dem Gewebe oder mit Tröpfchen der aufgetragenen Druckerfarbe und/oder durch anschließende chemische oder thermische Behandlung der Druckerfarbe sowie des mit Vorbehandlungsfluid benetzten Textils, können die voranstehend beschriebenen Eigenschaften des Vorbehandlungsfluids hervorgerufen und/oder verstärkt werden.

Überschüssiges Vorbehandlungsfluid auf dem flächig vorbehandelten Textil, welches nicht mit Druckerfarbe in Kontakt kommt, verbleibt hierbei beispielsweise ungenutzt auf dem Textil zurück oder wird in einem anschließenden Waschungsprozess als Abfallprodukt der Umwelt zugeführt.

Der Erfindung liegt die **Aufgabe** zugrunde, eine Vorrichtung zum Vorbehandeln und Bedrucken eines Bekleidungsstücks sowie ein entsprechendes Verfahren anzugeben, welche es erlauben, den Einsatz von Vorbehandlungsfluid besonders ökologisch und verbrauchsmaterialschonend zu gestalten.

Die Aufgabe wird nach der Erfindung einerseits durch eine Vorrichtung mit den Merkmalen nach Anspruch 1 und andererseits durch ein Verfahren mit den Merkmalen nach Anspruch 9 gelöst. Vorteilhafte Ausgestaltungen sind in den abhängigen Ansprüchen, der Beschreibung und der Figur angegeben.
Die erfindungsgemäße Vorrichtung zum Vorbehandeln und Bedrucken von textilen Oberflächen ist dadurch gekennzeichnet, dass eine Erkennungseinrichtung vorgesehen ist, mittels welcher das Textil erkennbar ist, und dass die Erkennungseinrichtung mit der programmierbaren Steuereinrichtung in Verbindung steht, wobei abhängig von dem erkannten Textil der Vorbehandlungsbereich individuell auf einen Teilbereich der Druckseite des Textils aufbringbar ist.
Weiterhin ist das erfindungsgemäße Verfahren zum Vorbehandeln und Bedrucken einer textilen Oberfläche dadurch gekennzeichnet, dass das Textil durch eine Erkennungseinrichtung erkannt wird und dass die programmierbare Steuereinrichtung, welche mit der Erkennungseinrichtung in Verbindung steht, den Druckbereich auf dem erkannten Textil ermittelt, und dass die Vorbehandlungseinrichtung den Vorbehandlungsbereich abhängig von dem erkannten Textil individuell auf einem Teilbereich der Druckseite des Textils aufbringt.
Ein Grundgedanke der Erfindung besteht darin, eine Vorrichtung zum Vorbehandeln und Bedrucken mit einer Vorbehandlungseinrichtung sowie ein entsprechendes Verfahren anzugeben, mittels welcher gezielt solche Bereiche eines Textils mit einem Vorbehandlungsfluid vorbehandelt werden, die anschließend mit Druckerfarbe bedruckt werden. Somit können selbst bei komplexen Druckbildern Zwischenräume zwischen Motiven und farbfreien Bereichen eines Druckbildes von einer Vorbehandlung ausgenommen werden. Dies kann im Vergleich zu einem flächigen Auftragen einen erheblich effizienteren Einsatz von Vorbehandlungsfluid ermöglichen.
Nach einer Weiterbildung der Erfindung ist es bevorzugt, dass die Vorbehandlungseinrichtung mindestens eine Düse aufweist, mittels welcher das Vorbehandlungsfluid auf das Textil auftragbar ist, und dass die mindestens eine Düse mittels der programmierbaren Steuereinrichtung steuerbar ist. Das Vorbehandlungsfluid kann in einem Vorratstank vorgesehen sein, welcher mit der Vorbehandlungseinrichtung über ein Leitungssystem verbunden ist. Die mindestens eine Düse kann so ausgebildet sein, dass die Durchflussmenge an Vorbehandlungsfluid durch die mindestens eine Düse der Vorbehandlungseinrichtung durch eine programmierbare Steuereinrichtung anpassbar ist. Somit kann insbesondere eine Unterbrechung des Fluidflusses aus der mindestens einen Düse ermöglicht sein, um einen unbehandelten Bereich auf einem Textil vorzusehen.

Eine zweckmäßige Weiterbildung der Erfindung kann darin bestehen, dass die Vorbehandlungseinrichtung über die gesamte Breite des Textils ausgebildet ist. Dies kann sich vorteilhaft auf die Vorbehandlungsgeschwindigkeit auswirken, da so ein laterales Verfahren der Vorbehandlungseinrichtung entlang der Breite des Textils nicht erforderlich ist, um den Vorbehandlungsbereich auf dem Textil mit Vorbehandlungsfluid zu benetzen. Eine quer zur Verfahrrichtung des Textils unbeweglich vorgesehene Vorbehandlungsvorrichtung kann geringerem Verschleiß unterliegen, als vergleichbare quer zur Verfahrensrichtung bewegliche Vorbehandlungseinrichtungen.

Eine besonders bevorzugte Weiterbildung der Erfindung kann darin bestehen, dass die Vorbehandlungseinrichtung eine Vielzahl von Düsen aufweist, wobei die Düsen durch die programmierbare Steuereinrichtung individuell steuerbar sind. Insbesondere kann die Vielzahl von Düsen über die gesamte Breite des Textils an der Vorbehandlungseinrichtung vorgesehen sein. Düsen, welche voneinander unabhängig durch die programmierbare Steuereinrichtung während des Auftragens von Vorbehandlungsfluid zumindest zeitweise verschließbar sind, können in besonders vorteilhafter Weise das Vorsehen eines individuellen Vorbehandlungsbereichs auf mindestens einem Teilbereich der Druckseite des Textils ermöglichen, indem mindestens ein Bereich der Druckseite von der Vorbehandlung ausgenommen bleiben kann. Hierbei kann das Textil auf der Palette mittels der Verfahrenseinrichtung unter der Vorbehandlungseinrichtung hindurchführbar sein, wobei die einzelnen Düsen der Vorbehandlungseinrichtung individuell geöffnet werden können, so dass sie nur dann den Austritt von Vorbehandlungsfluid ermöglichen, wenn ein Teilbereich des individuellen Vorbehandlungsbereichs der entsprechenden Düse oder Düsen zugestellt ist. Auch kann die Vorbehandlungseinrichtung gegenüber dem Textil transversal verfahrbar sein, was ein besonders zügiges und gleichmäßiges Vorbehandeln des Textils ermöglichen kann. Die Steuereinrichtung steuert dabei auch das Verfahren der Palette, welche eine Trägereinrichtung für das Textil ist. Die Verfahreinrichtung kann eine Transportkette oder ein Transportband aufweisen.

Eine zweckmäßige Weiterbildung der Erfindung kann darin bestehen, dass die Vorbehandlungseinrichtung an einem Eingangsbereich einer Trocknereinrichtung vorgesehen ist, welcher insbesondere als Durchlauftrockner ausgebildet ist. Somit kann das Vorbehandlungsfluid direkt nach dem Auftragen von einem Lösemittelanteil befreit werden und/oder einer thermischen Behandlung unterzogen werden. Hierbei ist es besonders bevorzugt, dass die Trocknereinrichtung über die gesamte Breite des Textils ausgebildet ist, was ein gleichmäßiges Behandeln des Textils ermöglichen kann.

Nach einer Weiterbildung der Erfindung ist es bevorzugt, dass durch die Erkennungseinrichtung eine Lage des Textils auf der Palette ermittelbar ist und dass durch die programmierbare Steuereinrichtung der Vorbehandlungsbereich abhängig von der Lage des Textils aufbringbar ist. Somit kann das Textil in einer beliebigen horizontalen Ausrichtung auf der Palette vorsehbar sein, wobei die programmierbare Steuereinrichtung die Vorbehandlungseinrichtung anhand der Informationen der Erkennungseinrichtung steuern kann, um ein individuelles Benetzen des Vorbehandlungsbereichs mit Vorbehandlungsfluid zu ermöglichen und den Vorbehandlungsbereich auf dem Textil so auszurichten, dass das Druckbild die gewünschte Orientierung auf dem Textil aufweist. Hierzu kann die Erkennungseinrichtung die Ausrichtung beispielsweise anhand einer Markierung oder der Textilstruktur ermitteln.

Nach einer Weiterbildung ist es bevorzugt, dass die programmierbare Steuereinrichtung ausgebildet ist, einen von einem Benutzer gesendeten und eindeutig definierten Druckauftrag mit Druck- und Bilddaten zu empfangen, mittels der Erkennungseinrichtung den zu bedruckenden Bereich auf dem Textil zu identifizieren und mittels der Druckeinrichtung ein entsprechendes Druckbild auf dem Textil aufzudrucken. Die programmierbare Steuereinrichtung kann das Textil mittels der Erkennungseinrichtung dem eindeutig definierten Druckauftrag mit Druck- und Bilddaten zuordnen und ein entsprechendes Druckbild mit einer auftragsgemäßen Orientierung auf dem Textil vorsehen. Die Druckeinrichtung kann mittels der programmierbaren Steuereinrichtung insbesondere dazu steuerbar sein, in dem zuvor aufgebrachten Vorbehandlungsbereich auf dem Textil das Druckbild vorzusehen.

Besonders zweckmäßig ist es nach einer Weiterbildung der Erfindung, dass eine digitale Druckeinrichtung mit mindestens einer Druckdüse auf das vorbehandelte Textil, welches sich auf der Palette befindet, das Druckbild aufdruckt und dass die Druckeinrichtung von der programmierbaren Steuereinrichtung gesteuert ist, wobei das Druckbild individuell auf das erkannte Textil aufgedruckt wird. Mittels digitaler Drucktechnik kann ein Druckbild auf einem Textil in besonders präziser Weise vorsehbar sein. Hierzu kann die Druckdüse mindestens entlang der Breite des vorgesehenen Textils lateral verfahrbar angeordnet sein. Die programmierbare Steuereinrichtung kann Informationen bezüglich eines vorgesehen Druckbilds, welches auf dem Textil vorgesehen werden soll, an die Druckeinrichtung für ein Bedrucken übermitteln. Das auf dem Textil vorzusehende Druckbild sowie weitere Informationen, welche die programmierbare Steuereinrichtung zum Steuern der Vorrichtung benötigt, können durch einen Benutzer mittels eines Eingabeterminals oder über eine Datenfernleitung an die programmierbare Steuereinrichtung übermittelt werden. Es kann zweckdienlich sein, die programmierbare Steuereinrichtung so auszubilden, dass Informationen zu mehreren Druckaufträgen, auch durch mehrere Benutzer, in der programmierbaren Steuereinrichtung hinterlegbar sind. Somit kann die programmierbare Steuereinrichtung auch als Datenbank für bereits durchgeführte, erneut abrufbare und ausführbare sowie zukünftige Druckaufträge einsetzbar sein. Alternativ kann auch eine separate Datenbank zum Hinterlegen von Druckaufträgen vorgesehen sein, welche mit der programmierbaren Steuereinrichtung in Verbindung steht.

Eine bevorzugte Weiterbildung des erfindungsgemäßen Verfahrens kann darin bestehen, dass das Textil mit einer Markierung versehen wird, welche ausgebildet ist, eine Zugehörigkeit des Textils zu einem zuvor eindeutig definierten Druckauftrag mit Druck- und Bilddaten anzugeben. Die Markierung kann in Form eines Drucks auf dem Textil vorgesehen sein, wobei die Markierung beispielsweise alle für die Durchführung des Druckauftrages benötigten Informationen enthalten kann oder einen Verweis auf beispielsweise in der programmierbaren Steuereinrichtung hinterlegte Informationen darstellt. Insbesondere kann die Markierung in Form eines Strichcodes, QR-Codes, einer RFID-Markierung oder in einer sonstigen visuellen oder sensorisch erfassbaren Ausführungsform vorgesehen sein.

Eine bevorzugte Weiterbildung des erfindungsgemäßen Verfahrens kann darin bestehen, dass eine Erkennungseinrichtung eine Markierung auf dem Textil erkennt und dass die programmierbare Steuereinrichtung die Markierung einem zuvor eindeutig definierten Druckauftrag mit Druck- und Bilddaten zuordnet. Hierbei kann es vorteilhaft sein, dass die Erkennungseinrichtung passend zu den verwendeten Markierungen ausgebildet ist.

Zweckmäßigerweise kann eine Weiterbildung der Erfindung darin bestehen, dass die Erkennungseinrichtung eine Ausleseeinrichtung und/oder eine Sensoreinrichtung aufweist, mittels welcher die Markierung auf dem Textil durch die programmierbare Steuereinrichtung auslesbar ist. Die Ausleseeinrichtung kann beispielsweise so ausgestaltet sein, dass sie die vorgesehene Markierung auf dem Textil erkennt und an die programmierbare Steuereinrichtung übermittelt. Insbesondere kann es sich hierbei um einen Laserscanner handeln. Die Sensoreinrichtung kann insbesondere eine optische Sensoreinrichtung sein, welche ausgebildet ist, spezifische Merkmale des Textils wie beispielsweise Lage, Textilart, Textilschnitt oder eine Markierung zu erkennen. Insbesondere kann es sich bei den Sensoren um mindestens eine Kamera handeln. Die programmierbare Steuereinrichtung kann anhand der durch die Ausleseeinrichtung und/oder die Sensoreinrichtung erfassten Informationen die erfindungsgemäße Vorrichtung planmäßig nach eindeutig definiertem und hinterlegtem Druckauftrag steuern.

Besonders zweckdienlich ist es nach einer Weiterbildung der Erfindung, dass die programmierbare Steuereinrichtung mittels der Erkennungseinrichtung die Position der Markierung auf dem Textil bestimmt und diese Informationen an die Vorbehandlungseinrichtung übermittelt, dass die Vorbehandlungseinrichtung basierend auf den übermittelten Informationen, gemäß dem zuvor eindeutig definierten Druckauftrag, bestimmungsgemäß den Vorbehandlungsbereich aufbringt. Die Vorbehandlungseinrichtung kann hierbei durch die programmierbare Steuereinrichtung gesteuert werden, um druckauftragsgemäß den Vorbehandlungsbereich individuell, welcher als mindestens ein Teilbereich der Druckseite des erkannten Textils ausgebildet ist, mit Vorbehandlungsfluid zu benetzen.

Nach einer Weiterbildung des erfindungsgemäßen Verfahrens ist es bevorzugt, dass die programmierbare Steuereinrichtung einen Druckauftrag mit Druck- und Bilddaten empfängt, welche von einem Benutzer gesendet wurden, und dass das Textil mittels der Druckvorrichtung mit einem entsprechenden Druckbild bedruckt wird. Die programmierbare Steuereinrichtung kann den Druckauftrag empfangen und verarbeiten. Auf einem geeigneten Textil, insbesondere mit einer dem Druckauftrag entsprechenden Markierung, welches in der Vorrichtung vorgesehen ist, kann druckauftragsgemäß das Druckbild aufgedruckt werden.

Die Erfindung wird nachfolgend anhand der beigefügten Zeichnung weiter erläutert. In der Zeichnung zeigt:
- Fig. 1: eine schematische Darstellung der erfindungsgemäßen Vorrichtung zum Vorbehandeln und Bedrucken von textilen Oberflächen.

Fig. 1 zeigt eine Vorrichtung 10 zum Bedrucken von textilen Oberflächen. Ein zu bedruckendes Textil 20 ist auf einer Palette 22 mit einer Druckseite 25 vorgesehen, welche sich in einer Rüstposition befindet, in welcher die Palette 22 mit dem Textil 20 bestückbar ist. Das Textil 20 ist auf der Palette 22 mittels der Verfahreinrichtung 23 entlang einer Führungsschiene 24 verfahrbar gelagert und den einzelnen Einrichtungen der Vorrichtung 10 nacheinander zustellbar. Ausgehend von der Rüstposition ist in einer Verfahrrichtung der Palette 22 zunächst eine Erkennungseinrichtung 30 angeordnet, mittels welcher das Textil 20, insbesondere eine Markierung 21 auf dem Textil, durch eine programmierbare Steuereinrichtung 31 erkennbar ist. Die programmierbare Steuereinrichtung 31 steht mit allen Einrichtungen der Vorrichtung 10 in Verbindung. Die durch die Erkennungseinrichtung 30 ermittelten Informationen bezüglich des Textils 20 sind mittels der programmierbaren Steuereinrichtung 31 einem eindeutig definierten Druckauftrag zuordenbar. Der Druckauftrag kann mittels eines Eingabeterminals an der Vorrichtung 10 oder über eine Fernkommunikationsverbindung an die programmierbare Steuereinrichtung 31 durch den Benutzer übermittelt werden. Die hierbei übermittelten Bild- und Druckdaten werden von der programmierbaren Steuereinrichtung 31 in eine auftragsgemäße Steuerung der einzelnen Einrichtungen der Vorrichtung 10 umgesetzt.

In Verfahrrichtung der Palette 21 ausgehend von der Rüstposition der Palette 22 ist hinter der Erkennungseinrichtung 30 eine Vorbehandlungseinrichtung 40 vorgesehen, welche in einer Querrichtung zur Verfahrrichtung der Palette 22 ausgebildet ist. Die Palette 22 kann unter der Vorbehandlungseinrichtung 40 hindurchgeführt werden, wobei auf dem Textil 20 ein Vorbehandlungsfluid aufgebracht wird. Die Vorbehandlungseinrichtung 40 weist eine Vielzahl von Düsen 41 auf, welche entlang der Vorbehandlungseinrichtung 40 ausgebildet sind und sich an dieser über die gesamte Breite des Textils 20 auf der Palette 22 in der Querrichtung zur Verfahrrichtung der Palette 22 erstrecken. Durch individuelles Ansteuern, insbesondere Öffnen und Schließen der Düsen 41 während des Auftragens des Vorbehandlungsfluids auf das Textil, steuert die programmierbare Steuereinrichtung 31 die Vorbehandlungseinrichtung 40, um einen individuellen Vorbehandlungsbereich 26 auf dem Textil 20 aufzutragen, in welchem das auftragsgemäße Druckbild vorsehbar ist. Dieser ist in Fig. 1 schematisch auf dem Textil 20 dargestellt. Hierbei können insbesondere solche Bereiche der Druckseite des Textils von einer Vorbehandlung ausgenommen sein, welche nicht mit einem Druckbild bedruckt werden. Die Steuerung der Vorbehandlungseinrichtung 40 erfolgt gemäß der Informationen, welche über das zu bedruckende Textil zu dem Druckauftrag mittels der Erkennungseinrichtung 30 an die programmierbare Steuereinrichtung 31 übermittelt wurden beziehungsweise in der programmierbaren Steuereinrichtung 31 hinterlegt sind.
In Verfahrrichtung der Palette 22 ist nach der Vorbehandlungseinrichtung 40 ein Trockner 50 angeordnet, welcher sich länglich entlang der Führungsschiene 24 erstreckt mittels welchen das aufgetragene Vorbehandlungsfluid auf dem Textil 20 trocknenbar und/oder thermisch behandelbar ist.
In Verfahrrichtung der Palette 22 ist nach dem Trockner 50 die Druckeinrichtung 60 angeordnet, welche mindestens einen Druckkopf 61 aufweist, der quer zu der Verfahrrichtung der Palette veränderbar gelagert ist. Der Druckkopf, welcher insbesondere ein digitaler Inkjet-Druckkopf sein kann, ist über die gesamte Breite des Textils 20 verfahrbar, wodurch selbst ein Bedrucken in einem Randbereich des Textils 20 ermöglicht ist. Die Druckeinrichtung 60 mit dem Druckkopf 61 wird mittels der programmierbaren Steuereinrichtung 31 gesteuert, um das auftragsgemäße Druckbild in dem vorbehandelten Bereich auf dem Textil vorzusehen. Zur Entnahme kann das Textil zurück in eine erste Rüstposition vor der Erkennungseinrichtung 30 verfahren werden. Hierbei passiert die Palette mit dem bedruckten Textil erneut mindestens den Trockner 50, welcher in einem zweiten Trocknungsschritt die auf dem Textil aufgebrachte Druckerfarbe trocknen, beziehungsweise wärmebehandeln kann, um eine besonders gute Verbindung der Druckerfarbe mit der textilen Oberfläche zu gewährleisten.

## Patentansprüche

1. Vorrichtung zum Vorbehandeln und Bedrucken von textilen Oberflächen mit
- mindestens einer Palette (22) zum Aufnehmen und Halten eines zu bedruckenden Textils (20), wobei das Textil (20) zum Bedrucken auf einer Druckseite (25) vorgesehen ist,
- einer Vorbehandlungseinrichtung (40), mittels welcher das Textil (20) vor einem Bedrucken vorbehandelbar ist, wobei auf dem Textil (20) ein Vorbehandlungsfluid in einem Vorbehandlungsbereich (26) aufgebracht ist,
- einer Druckeinrichtung (60) mit mindestens einem Druckkopf (61), mittels welchem das Textil (20) in dem Vorbehandlungsbereich (26) mit einem Druckbild bedruckbar ist,
- einer Verfahreinrichtung (23), mittels welcher die mindestens eine Palette (22) relativ zu der Vorbehandlungseinrichtung (40) und der Druckeinrichtung (60) verfahrbar ist, und
- einer programmierbaren Steuereinrichtung (31), mittels welcher die Druckeinrichtung (60), die Vorbehandlungseinrichtung (40) und/oder die Verfahreinrichtung (23) steuerbar sind
**dadurch gekennzeichnet,**
- **dass** eine Erkennungseinrichtung (30) vorgesehen ist, mittels welcher das Textil (20) erkennbar ist, und
- **dass** die Erkennungseinrichtung (30) mit der programmierbaren Steuereinrichtung (31) in Verbindung steht, wobei abhängig von dem erkannten Textil (20) der Vorbehandlungsbereich (26) individuell auf einen Teilbereich der Druckseite (25) des Textils (20) aufbringbar ist.

2. Vorrichtung nach Anspruch 1,
**dadurch gekennzeichnet,**
- **dass** die Vorbehandlungseinrichtung (40) mindestens eine Düse (41) aufweist, mittels welcher das Vorbehandlungsfluid auf das Textil (20) auftragbar ist, und
- **dass** die mindestens eine Düse (41) mittels der programmierbaren Steuereinrichtung (31) steuerbar ist.

3. Vorrichtung nach Anspruch 1 oder 2,
**dadurch gekennzeichnet,**
**dass** die Vorbehandlungseinrichtung (40) über die gesamte Breite des Textils (20) ausgebildet ist.

4. Vorrichtung nach Anspruch 1,
**dadurch gekennzeichnet,**
**dass** die Vorbehandlungseinrichtung (40) eine Vielzahl von Düsen (41) aufweist, wobei die Düsen (41) durch die programmierbare Steuereinrichtung (31) individuell steuerbar sind.

5. Vorrichtung nach einem der Ansprüche 1 bis 4,
**dadurch gekennzeichnet,**
**dass** die Vorbehandlungseinrichtung (40) an einem Eingangsbereich einer Trocknereinrichtung (50) vorgesehen ist, welcher insbesondere als Durchlauftrockner ausgebildet ist.

6. Vorrichtung nach einem der Ansprüche 1 bis 5,
**dadurch gekennzeichnet,**
**dass** durch die Erkennungseinrichtung (30) eine Lage des Textils (20) auf der Palette (22) ermittelbar ist und
**dass** durch die programmierbare Steuereinrichtung (31) der Vorbehandlungsbereich (26) abhängig von der Lage des Textils (20) aufbringbar ist.

7. Vorrichtung nach einem der Ansprüche 1 bis 6,
**dadurch gekennzeichnet,**
**dass** die programmierbare Steuereinrichtung (31) ausgebildet ist, einen von einem Benutzer gesendeten und eindeutig definierten Druckauftrag mit Druck- und Bilddaten zu empfangen, mittels der Erkennungseinrichtung (30) den zu bedruckenden Bereich auf dem Textil (20) zu identifizieren und mittels der Druckeinrichtung (60) ein entsprechendes Druckbild auf dem Textil (20) aufzudrucken.

8. Vorrichtung nach einem der Ansprüche 1 bis 7,
**dadurch gekennzeichnet,**
- **dass** eine digitale Druckeinrichtung (60) mit mindestens einer Druckdüse auf das vorbehandelte Textil (20), welches sich auf der Palette (22) befindet, das Druckbild aufdruckt und
- **dass** die Druckeinrichtung (60) von der programmierbaren Steuereinrichtung (31) gesteuert ist, wobei das Druckbild individuell auf das erkannte Textil (20) aufgedruckt wird.

9. Verfahren, insbesondere für eine Vorrichtung nach einem der Ansprüche 1 bis 8, zum Vorbehandeln und Bedrucken von textilen Oberflächen, bei welchem
- ein Textil (20) mittels einer Vorbehandlungseinrichtung (40) vor einem Bedrucken vorbehandelt wird, wobei ein Vorbehandlungsfluid in einem Vorbehandlungsbereich (26) aufgebracht wird,
- eine Druckeinrichtung (60), mit mindestens einem Druckkopf (61), das Textil (20) in dem Vorbehandlungsbereich (26) mit einem Druckbild bedruckt, und
- eine programmierbare Steuereinrichtung (31) die Druckeinrichtung (60)
und/oder die Vorbehandlungseinrichtung (40) steuert,
**dadurch gekennzeichnet,**
- **dass** das Textil (20) durch eine Erkennungseinrichtung (30) erkannt wird und
- **dass** die programmierbare Steuereinrichtung (31), welche mit der Erkennungseinrichtung (30) in Verbindung steht, den Druckbereich auf dem erkannten Textil (20) ermittelt, und
- **dass** die Vorbehandlungseinrichtung (40) den Vorbehandlungsbereich (26) abhängig vom erkannten Textil (20) individuell auf einem Textilbereich der Druckseite (25) des Textils (20) aufbringt.

10. Verfahren nach Anspruch 9,
**dadurch gekennzeichnet,**
**dass** das Textil (20) mit einer Markierung (21) versehen wird, welche ausgebildet ist, eine Zugehörigkeit des Textils (20) zu einem zuvor eindeutig definierten Druckauftrag mit Druck- und Bilddaten anzugeben.

11. Verfahren nach Anspruch 10,
**dadurch gekennzeichnet,**
**dass** die Erkennungseinrichtung (30) die Markierung (21) auf dem Textil (20) erkennt und dass die programmierbare Steuereinrichtung (31) die Markierung (21) einem zuvor eindeutig definiertem Druckauftrag mit Druck- und Bilddaten zuordnet.

12. Verfahren nach einem der Ansprüche 10 oder 11,
**dadurch gekennzeichnet,**
**dass** die Erkennungseinrichtung (30) eine Ausleseeinrichtung und/oder eine Sensoreinrichtung aufweist, mittels welcher die Markierung (21) auf dem Textil (20) durch die programmierbare Steuereinrichtung (31) auslesbar ist.

13. Verfahren nach Anspruch 11 oder 12,
**dadurch gekennzeichnet,**
- **dass** die programmierbare Steuereinrichtung (31) mittels der Erkennungseinrichtung (30) die Position der Markierung (21) auf dem Textil (20) bestimmt und diese Informationen an die Vorbehandlungseinrichtung (40) übermittelt,
- **dass** die Vorbehandlungseinrichtung (40) basierend auf den übermittelten Informationen, gemäß dem zuvor eindeutig definierten Druckauftrag bestimmungsgemäß den Vorbehandlungsbereich (26) aufbringt.

14. Verfahren nach einem der Ansprüche 11 bis 13,
**dadurch gekennzeichnet,**
- **dass** die programmierbare Steuereinrichtung (31) einen Druckauftrag mit Druck- und Bilddaten empfängt, welche von einem Benutzer gesendet wurden, und
- **dass** das Textil (20) mittels der Druckvorrichtung (60) mit einem entsprechenden Druckbild bedruckt wird.

## Claims

1. Device for pretreating and printing textile surfaces having
- at least one pallet (22) for accommodating and holding a textile (20) to be printed, wherein, for the purpose of printing, the textile (20) is provided on a printing face (25),
- a pretreatment means (40), by means of which the textile (20) can be pretreated prior to printing, wherein on the textile (20) a pretreatment fluid is applied in a pretreatment area (26),
- a printing means (60) having at least one print head (61), by means of which the textile (20) can be printed with a printed image in the pretreatment area (26),
- a movement means (23), by means of which the at least one pallet (22) can be moved relative to the pretreatment means (40) and the printing means (60), and
- a programmable control means (31), by means of which the printing means (60), the pretreatment means (40) and/or the movement means (23) can be controlled,
**characterized in that**
- a detection means (30) is provided, by means of which the textile (20) can be detected, and
- **in that** the detection means (30) is connected to the programmable control means (31), wherein, depending on the detected textile (20), the pretreatment area (26) can be applied individually onto a partial area of the printing face (25) of the textile (20).

2. Device according to claim 1,
**characterized in that**
- the pretreatment means (40) has at least one nozzle (41), by means of which the pretreatment fluid can be applied onto the textile (20), and
- **in that** the at least one nozzle (41) can be controlled by means of the programmable control means (31).

3. Device according to claim 1 or 2,
**characterized in that**
the pretreatment means (40) is designed over the entire width of the textile (20).

4. Device according to claim 1,
**characterized in that**
the pretreatment means (40) has a plurality of nozzles (41), wherein the nozzles (41) can be controlled individually by the programmable control means (31).

5. Device according to any one of claims 1 to 4,
**characterized in that**
the pretreatment means (40) is provided at an entrance area of a drying means (50) which is in particular designed as a continuous dryer.

6. Device according to any one of claims 1 to 5,
**characterized in that**
through the detection means (30) a position of the textile (20) on the pallet (22) can be determined and
**in that** through the programmable control means (31) the pretreatment area (26) can be applied depending on the position of the textile (20).

7. Device according to any one of claims 1 to 6,
**characterized in that**
the programmable control means (31) is designed to receive a clearly defined print job sent by a user and containing printing and image data, to identify the area to be printed on the textile (20) by means of the detection means (30) and to print a corresponding printed image onto the textile (20) by means of the printing means (60).

8. Device according to any one of claims 1 to 7,
**characterized in that**
- a digital printing means (60) having at least one printing nozzle prints the printed image onto the pretreated textile (20) which is located on the pallet (22) and
- **in that** the printing means (60) is controlled by the programmable control means (31), wherein the printed image is printed individually onto the detected textile (20).

9. Method, in particular for a device according to any one of claims 1 to 8, for pretreating and printing textile surfaces, in which
- a textile (20) is pretreated by means of a pretreatment means (40) prior to printing, wherein a pretreatment fluid is applied in a pretreatment area (26),
- a printing means (60), having at least one print head (61), prints a printed image onto the textile (20) in the pretreatment area (26), and
- a programmable control means (31) controls the printing means (60) and/or the pretreatment means (40),
**characterized in that**
- the textile (20) is detected by a detection means (30) and
- **in that** the programmable control means (31), which is connected to the detection means (30), determines the printing area on the detected textile (20) and
- **in that** depending on the detected textile (20) the pretreatment means (40) applies the pretreatment area (26) individually onto a partial area of the printing face (25) of the textile (20).

10. Method according claim 9,
**characterized in that**
the textile (20) is provided with a marking (21) which is designed to indicate an association of the textile (20) with a print job clearly defined beforehand containing printing and image data.

11. Method according to claim 10,
**characterized in that**
the detection means (30) detects the marking (21) on the textile (20) and
**in that** the programmable control means (31) assigns the marking (21) to a print job clearly defined beforehand containing printing and image data.

12. Method according to any one of claims 10 or 11,
**characterized in that**
the detection means (30) has a readout means and/or a sensor means, by means of which the marking (21) on the textile (20) can be read out by the programmable control means (31).

13. Method according to claim 11 or 12,
**characterized in that**
- by means of the detection means (30) the programmable control means (31) ascertains the position of the marking (21) on the textile (20) and transmits this information to the pretreatment means (40),
- **in that** the pretreatment means (40), based on the transmitted information and according to the print job clearly defined beforehand, applies the pretreatment area (26) as intended.

14. Method according to any one of claims 11 to 13,
**characterized in that**
- the programmable control means (31) receives a print job containing printing and image data that were sent by a user and
- **in that** by means of the printing means (60) the textile (20) is printed with a corresponding printed image.

## Revendications

1. Dispositif pour le prétraitement et l'impression de surfaces textiles avec
- au moins une palette (22) pour recevoir et maintenir un textile (20) à imprimer, dans lequel le textile (20) est prévu pour être imprimé sur une face d'impression (25),
- un dispositif de prétraitement (40) au moyen duquel le textile (20) peut être prétraité avant une impression, dans lequel un fluide de prétraitement est appliqué sur le textile (20) dans une zone de prétraitement (26),
- un dispositif d'impression (60) avec au moins une tête d'impression (61) au moyen de laquelle une image d'impression peut être imprimée sur le textile (20) dans la zone de prétraitement (26),
- un dispositif de déplacement (23) au moyen duquel l'au moins une palette (22) est déplaçable par rapport au dispositif de prétraitement (40) et au dispositif d'impression (60), et
- un dispositif de commande programmable (31) au moyen duquel le dispositif d'impression (60), le dispositif de prétraitement (40) et/ou le dispositif de déplacement (23) peuvent être commandés,
**caractérisé en ce**
- **qu'**un dispositif de détection (30) est prévu, au moyen duquel le textile (20) peut être détecté, et
- **que** le dispositif de détection (30) est en liaison avec le dispositif de commande programmable (31), la zone de prétraitement (26) pouvant être appliquée individuellement sur une partie de la face d'impression (25) du textile (20) en fonction du textile détecté (20).

2. Dispositif selon la revendication 1,
**caractérisé en ce**
- **que** le dispositif de prétraitement (40) présente au moins une buse (41) au moyen de laquelle le fluide de prétraitement peut être appliqué sur le textile (20), et
- **que** l'au moins une buse (41) peut être commandée à l'aide du dispositif de commande programmable (31).

3. Dispositif selon la revendication 1 ou 2,
**caractérisé en ce**
**que** le dispositif de prétraitement (40) est formé sur toute la largeur du textile (20).

4. Dispositif selon la revendication 1,
**caractérisé en ce**
**que** le dispositif de prétraitement (40) présente une pluralité de buses (41), dans lequel les buses (41) peuvent être commandées individuellement par le dispositif de commande programmable (31).

5. Dispositif selon l'une des revendications 1 à 4,
**caractérisé en ce**
**que** le dispositif de prétraitement (40) est prévu au niveau d'une zone d'entrée d'un dispositif de séchage (50) qui est formé en particulier comme un séchoir à flux continu.

6. Dispositif selon l'une des revendications 1 à 5,
**caractérisé en ce**
**qu'**une position du textile (20) sur la palette (22) peut être déterminée par le dispositif de détection (30), et
**que** la zone de prétraitement (26) peut être appliquée par l'intermédiaire du dispositif de commande programmable (31) en fonction de la position du textile (20).

7. Dispositif selon l'une des revendications 1 à 6,
**caractérisé en ce**
**que** le dispositif de commande programmable (31) est configuré pour recevoir une tâche d'impression envoyée par un utilisateur et clairement définie avec des données d'impression et d'image, pour identifier la zone à imprimer sur le textile (20) au moyen du dispositif de détection (30), et pour imprimer une image d'impression correspondante sur le textile (20) au moyen du dispositif d'impression (60).

8. Dispositif selon l'une des revendications 1 à 7,
**caractérisé en ce**
- **qu'**un dispositif d'impression numérique (60), avec au moins une buse d'impression, imprime l'image d'impression sur le textile prétraité (20) qui est situé sur la palette (22), et
- **que** le dispositif d'impression (60) est commandé par le dispositif de commande programmable (31), dans lequel l'image d'impression est imprimée individuellement sur le textile détecté (20).

9. Procédé, en particulier pour un dispositif selon l'une des revendications 1 à 8, pour le prétraitement et l'impression de surfaces textiles, dans lequel
- un textile (20) est prétraité au moyen d'un dispositif de prétraitement (40) avant une impression, dans lequel un fluide de prétraitement est appliqué dans une zone de prétraitement (26),
- un dispositif d'impression (60) avec au moins une tête d'impression (61) imprime une image d'impression sur le textile (20) dans la zone de prétraitement (26), et
- un dispositif de commande programmable (31) commande le dispositif d'impression (60) et/ou le dispositif de prétraitement (40),
**caractérisé en ce**
- **que** le textile (20) est détecté par un dispositif de détection (30), et
- **que** le dispositif de commande programmable (31), qui est en liaison avec le dispositif de détection (30), détecte la zone d'impression sur le textile détecté (20), et
- **que** le dispositif de prétraitement (40) applique individuellement la zone de prétraitement (26) en fonction du textile détecté (20) sur une zone de textile de la face d'impression (25) du textile (20).

10. Procédé selon la revendication 9,
**caractérisé en ce**
**que** le textile (20) est pourvu d'un marquage (21) qui est conçu pour indiquer une appartenance du textile (20) à une tâche d'impression clairement définie préalablement avec des données d'impression et d'image.

11. Procédé selon la revendication 10,
**caractérisé en ce**
**que** le dispositif de détection (30) détecte le marquage (21) sur le textile (20) et en ce que le dispositif de commande programmable (31) affecte le marquage (21) à une tâche d'impression clairement définie préalablement avec des données d'impression et d'image.

12. Procédé selon l'une des revendications 10 ou 11,
**caractérisé en ce**
**que** le dispositif de détection (30) présente un dispositif de lecture et/ou un capteur au moyen duquel le marquage (21) sur le textile (20) peut être lu par le dispositif de commande programmable (31).

13. Procédé selon la revendication 11 ou 12,
**caractérisé en ce**
- **que** le dispositif de commande programmable (31) détermine la position du marquage (21) sur le textile (20) à l'aide du dispositif de détection (30) et transmet ces informations au dispositif de prétraitement (40),
- **que** le dispositif de prétraitement (40), sur la base des informations transmises conformément à la tâche d'impression clairement définie préalablement, applique la zone de prétraitement (26).

14. Procédé selon l'une des revendications 11 à 13,
**caractérisé en ce**
- **que** le dispositif de commande programmable (31) reçoit une tâche d'impression avec des données d'impression et d'image qui ont été envoyées par un utilisateur, et
- **qu'**une image d'impression correspondante est imprimée sur le textile (20) au moyen du dispositif d'impression (60).
